# EUROPÄISCHE PATENTSCHRIFT

(11) **EP 1 158 600 B1**
(45) Veröffentlichungstag und Bekanntmachung des Hinweises auf die Patenterteilung: **18.06.2003**
(21) Anmeldenummer: 01108440.7
(22) Anmeldetag: 04.04.2001
(51) Int. Cl.: H01Q 1/12, E04H 12/12

(54) **Vorrichtung zur klemmbaren Halterung einer Plattform an einem Antennenmast**
Clampable support device for a platform on an antenna mast
Dispositif de fixation étranglé pour une plate-forme sur un mât d'antenne

(30) Priorität: 26.05.2000 DE 10026109
(43) Veröffentlichungstag der Anmeldung: 28.11.2001
(73) Patentinhaber: Pfleiderer Infrastrukturtechnik GmbH & Co. KG, 92318 Neumarkt (DE)
(72) Erfinder: Kuan, Ding, Dr., 92318 Neumarkt (DE)
(74) Vertreter: Matschkur, Peter

(56) Entgegenhaltungen:
- DE-A- 19 811 619
- US-A- 5 533 304
- US-A- 5 570 546
- US-A- 5 641 141
- US-A- 5 787 673
- US-A- 6 028 566

## Beschreibung

Die vorliegende Erfindung bezieht sich auf eine Vorrichtung zur Halterung einer Plattform an einem konischen, vorzugsweise aus Stahlbeton bestehenden Antennenmast, wobei die Plattform einen den Mast umfassenden zylindrischen Innentopf aufweist.

Bei einer aus der Praxis bekannten Konstruktionen umfasst der Innentopf der Plattform den konischen Mast unter Freilassung eines relativ breiten Spaltes, der zur Befestigung der Plattform am Mast mit Beton ausgegossen wird. Hierzu ist es erforderlich, die in meist großer Höhe über dem Boden anzuordnende Plattform während des Ausgießens und Aushärtens der Betonausfüllung des Ringspalts durch eine Tragvorrichtung abzustützen, was erhebliche Probleme bereitet. Dies gilt auch für an konischen Vertikalstreben über biegesteife Stahlring-Manschetten zu befestigende Schwenkausleger, wie sie in der DE 198 11 619 A1 beschrieben sind. Auch dort wird der Spalt zwischen den Manschetten und der konischen Wand ausgegossen.

Die US 5,641,141 betrifft eine Vorrichtung zur Halterung von Antennen an einem konischen Mast mit wenigstens einer Montagehülse, die am Mast verklemmt wird. Das Problem der Konizität des Mastes stellt sich bei dieser Antennenbefestigung nicht, da die abzufangenden Gewichte um Größenordnungen kleiner sind, als bei begehbaren Plattformen.

Bei einem Telekommunikationsmast, wie er in der US 5,570,546 beschrieben ist, ist eine auf der Mastspitze aufliegende Plattform vorgesehen, von der ausgehend ein Tragring mit den Antennen über Aufhängekabel im Bedarfsfall bis zum Boden abgesenkt werden kann, um dort Reparaturen vornehmen zu können. Um die Halterung einer begehbaren Antennenplattform geht es hierbei nicht und insbesondere stellt sich nicht die Frage der Befestigung am konischen Mastschaft, da die Plattform ja oben auf dem Mast aufliegt.

Der Erfindung liegt daher die Aufgabe zugrunde, eine Befestigungsvorrichtung in einfacherer Weise und ohne Vorsehen einer Hilfstrageinrichtung auskommende Plattformbefestigung für die Plattform an einem Antennenmast zu finden.

Zur Lösung dieser Aufgabe ist erfindungsgemäß vorgesehen, dass die Plattform zwischen zwei in Umfangsrichtung biegeweichen Klemmringen gehaltert ist und mittels den Klemmringen am Mast befestigt ist. Erfindungsgemäß erfolgt also kein Ausgießen eines inneren Ringspaltes des Innentopfs der Plattform, sondern dieser Innentopf wird zwischen den beiden in Umfangsrichtung biegeweichen Klemmringen gehaltert. Durch die biegeweiche Ausbildung der Klemmringe können sich diese trotz ihrer an sich grundsätzlich zylindrischen Form so verbiegen, dass sie sich an den konischen Mast flächig anlegen und dadurch durch Annahme der entsprechenden konischen Form über die reine Klemmkraft hinaus eine Verbindung mit dem Mast bewirken, die wegen dessen Ausweitung nach unten ein Abrutschen auch unter großen Belastungen sicher verhindert.

Die Klemmringe sollen dabei aus mehreren, vorzugsweise drei oder mehr miteinander verschraubten Segmenten bestehen, wobei die von den Spannschrauben durchsetzten, vorzugsweise angeschweißten Stirnplatten der Segmente durch angeschweißte Stütz- und Versteifungsplatten verstrebt sein können.

Durch diese Ausbildung ist es möglich, unmittelbar am Mast, gegebenenfalls vor seiner Aufstellung oder im Zuge seiner Fertigung, den unteren Klemmring zu befestigen, so dass dann mittels eines Krans oder eines Hubschraubers die Plattform von oben auf diesen Klemmring aufgesetzt werden kann, die dann anschließend von den auf der Plattform bereits arbeitenden Monteuren mit Hilfe des oberen Klemmrings fixiert werden kann.

Je nach Maß der Konizität des Stahlbeton-Antennenmastes können zwei gleiche Klemmringe verwendet werden oder aber auch eine Ausbildung, bei der der untere Klemmring einen etwas größeren Durchmesser als der obere Klemmring aufweist.

Zur Verbindung der Plattform mit den Klemmringen kann in weiterer Ausgestaltung der Erfindung vorgesehen sein, dass zumindest am unteren Klemmring Konsolen zum Anschrauben von den Innentopf der Plattform versteifenden, gegeneinander durch Versteifungsplatten verstrebten oberen und unteren Ringscheiben befestigt sind. Zur Bildung dieser Konsolen können an den Klemmringen in radialen Vertikalebenen verlaufende plattenförmige Stützelemente angeschweißt sein, an denen die Konsolenauflagen bildende Winkel befestigt, vorzugsweise angeschraubt sind.

Gemäß einem weiteren Merkmal der vorliegenden Erfindung kann die Plattform von dem durch die Ringscheiben versteiften Innentopf ausgehende radiale Tragstreben aufweisen, auf denen der, vorzugsweise gitterförmige Plattformboden befestigt ist.

Dabei liegt es weiter im Rahmen der Erfindung, die Plattform aus zwei miteinander verschraubten halbkreisförmigen Teilen zusammenzusetzen, wobei die weitere Ausbildung und Teilung bevorzugt so getroffen ist, dass die Tragstreben als I-Träger ausgebildet sind und die in der Trennebene liegenden Tragstreben aus mit ihren Basisstegen aneinander liegenden U-Trägern zusammengesetzt sind.

Die Verbindung der beiden Hälften der Plattform erfolgt dann bevorzugt durch die Trennebene der Plattformteile flankierende an den Innentopf-Hälften und den Tragstreben-Hälften angeschweißten Schraubverbindungsplatten.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine schematische Teilansicht eines Antennenmastes mit einer erfindungsgemäßen durch Klemmringe gehalterten Plattform,
- Fig. 2: eine vergrößerte perspektivische Teilansicht der Plattform schräg von unten,
- Fig. 3 und 4: eine Aufsicht bzw. Seitenansicht eines Klemmrings,
- Fig. 5: einen Schnitt längs der Linie V-V durch die Schraubverbindung der Plattform-Hälften,
- Fig. 6: einen Schnitt längs der Linie VI-VI in Fig. 5,
- Fig. 7: eine Ansicht der Plattformverschraubung mit den Konsolen der Klemmringe in Richtung des Pfeils VII in Fig. 2, und
- Fig. 8: einen Schnitt längs der Linie VIII-VIII in Fig. 7.

An dem in Fig. 1 nur im oberen Abschnitt teilweise dargestellten konischen Mast 1, der vorzugsweise aus Stahlbeton bestehen soll, ist eine Plattform 2 mit Hilfe von sie unter- und übergreifenden Klemmringen 3 und 4 befestigt, wobei diese Plattform in üblicher Weise als Träger für Antennen dient, die aber der besseren Übersichtlichkeit halber in der Fig. 1 nicht mit dargestellt sind.

Die aus zwei miteinander verschraubten Hälften bestehende, radiale Tragstreben 5 und 5a, 5b aufweisende Plattform 2 besitzt einen zylindrischen Innentopf 6, der durch gegeneinander durch Versteifungsplatten 7 verstrebte untere und obere Ringscheiben 8 und 9 versteift ist. Die Plattform-Hälften 2a und 2b sind durch Schraubverbindungsplatten 10, 11 und 12 und diese durchsetzende Schraubverbindungen 13, 14 und 15 miteinander verbunden. Die Schraubverbindungsplatten 10 und 11 sind dabei auf den in der Trennebene der Plattform-Hälften 2a, 2b angeordneten geteilten Tragstreben 5a und 5b aufgeschweißt, während die Schraubverbindungsplatten 12 an den Basisschenkeln der geteilten Tragschenkel 5a, 5b anliegen, gegebenenfalls ebenfalls mit diesen verschweißt sind.

Die Klemmringe 3 und 4 sind - allenfalls mit der geringfügigen Ausnahme, dass der obere Klemmring einen etwas kleineren Durchmesser aufweisen kann, als der untere - identisch ausgebildet, so dass in den Fig. 3 und 4 nur einer dieser Klemmringe, der untere Klemmring 3, noch im Einzelnen dargestellt ist. Dieser Klemmring 3 besteht aus drei miteinander verschraubten Segmenten 3a, 3b und 3c, die an ihren Enden jeweils angeschweißte von den Spannschrauben durchsetzte angeschweißte Stirnplatten 17 tragen, von denen jeweils zwei einander benachbarte Stirnplatten zweier Segmente 3a, 3b und 3c miteinander verschraubt sind. Diese Stirnplatten sind durch angeschweißte Stütz- und Versteifungsplatten 18 mit den Ringsegmenten verstrebt. Die Klemmringe sind in Umfangsrichtung biegeweich ausgebildet, so dass sie sich beim Festziehen der Verschraubungen 16 eng und unter Annahme der leichten Konusform des Mastes 1 an dessen Außenumfang anlegen, obgleich sie selbst keine Konusform aufzuweisen brauchen, sondern zylindrisch sein können.

An den Klemmringen 3 und 4 sind Konsolen 19 zum Anschrauben der Plattform, speziell der Ringscheiben 8 und 9 befestigt. Diese Konsolen 19 umfassen in radialen Vertikalebenen verlaufende plattenförmige an den Klemmringen angeschweißte Stützelemente 20, an denen die Konsolenauflagen bildende Winkel 21 befestigt, im vorliegenden Fall angeschraubt sind. Bei 22 erkennt man die die freien Auflageschenkel der Winkel 21 und die versteifenden Ringscheiben 8 und 9 durchsetzenden Verbindungsschrauben. Mit 23 ist schließlich der gitterförmig ausgebildete, vorzugsweise aus einzelnen auf die Tragstreben 5, 5a, 5b aufgesetzten Segmenten gebildeten Plattform-Boden bezeichnet.

## Patentansprüche

1. Vorrichtung zur Halterung einer Plattform an einem konischen Antennenmast, wobei die Plattform einen den Mast umfassenden zylindrischen Innentopf aufweist, **dadurch gekennzeichnet, dass** die Plattform (2) zwischen zwei in Umfangsrichtung biegeweichen Klemmringen (3, 4) gehaltert ist und mittels den Klemmringen am Mast (1) befestigt ist.

2. Vorrichtung nach Anspruch 1, **dadurch gekennzeichnet, dass** die Klemmringe (3, 4) aus wenigstens zwei, vorzugsweise drei oder mehr, miteinander verschraubten Segmenten betehen.

3. Vorrichtung nach Anspruch 2, **dadurch gekennzeichnet, dass** die von den Spannschrauben durchsetzten vorzugsweise angeschweißten Stirnplatten (17) der Segmente (3a, 3b, 3c) durch angeschweißte Stütz- und Versteifungsplatten (18) verstrebt sind.

4. Vorrichtung nach einem der Ansprüche 1 bis 3, **dadurch gekennzeichnet, dass** der untere Klemmring (3) einen etwas größeren Durchmesser als der obere Klemmring (4) aufweist.

5. Vorrichtung nach einem der Ansprüche 1 bis 4, **dadurch gekennzeichnet, dass** an den Klemmringen (3, 4) sie leicht überragende Konsolen (19) zum Anschrauben von den Innentopf (6) versteifenden gegeneinander durch Versteifungsplatten (7) verstrebten oberen und unteren Ringscheiben (8, 9) befestigt sind.

6. Vorrichtung nach Anspruch 5, **dadurch gekennzeichnet, dass** an den Klemmringen in radialen Vertikalebenen verlaufende plattenförmige Stützelemente (20) angeschweißt sind, an denen die Konsolenauflagen bildende Winkel (21) befestigt sind.

7. Vorrichtung nach Anspruch 1, **dadurch gekennzeichnet, dass** der Antennenmast aus Stahlbeton besteht.

## Claims

1. Fixture for mounting a platform on a conical antenna mast, the platform having a cylindrical inner shell surrounding the mast, **characterized in that** the platform (2) is held between two clamping rings (3, 4) which are bendable in the circumferential direction and is secured on the mast (1) by the means of the clamping rings.

2. Fixture according to Claim 1, **characterized in that** the clamping rings (3, 4) consist of at least two, preferably three or more, segments which are screwed to one another.

3. Fixture according to Claim 2, **characterized in that** the end plates (17) of the segments (3a, 3b, 3c) which are preferably welded on and through which there pass the locking bolts, are braced by welded-on bracket and stiffening plates (18).

4. Fixture according to one of Claims 1 to 3, **characterized in that** the lower clamping ring (3) has a somewhat greater diameter than the upper clamping ring (4).

5. Fixture according to one of Claims 1 to 4, **characterized in that** slightly projecting brackets (19) are secured to the clamping rings (3, 4) for screwing on stiffening upper and lower annular disks (8, 9) of the inner shell (6) which are braced in a stiffening manner with respect to one another by means of stiffening plates (7).

6. Fixture according to Claim 5, **characterized in that** plate-form bracket members (20) are welded on to the clamping rings, the members (20) extending in radially vertical planes and to which the angles (21) forming the bracket supports are secured.

7. Fixture according to Claim 1, **characterized in that** the antenna mast consists of reinforced concrete.

## Revendications

1. Dispositif pour la fixation d'une plate-forme à un mât d'antenne conique, du type dans lequel la plate-forme présente un chemisage interne cylindrique entourant le mât, **caractérisé en ce que** la plate-forme (2) est maintenue périphériquement entre deux cerclages d'étranglement flexibles (3, 4) et est fixée au mât (1) au moyen d'un cerclage d'étranglement.

2. Dispositif selon la revendication 1, **caractérisé en ce que** les cerclages d'étranglement (3, 4) se composent d'au moins deux et de préférence trois ou plus segments fixes vissés l'un avec l'autre.

3. Dispositif selon la revendication 2, **caractérisé en ce que** les plaques frontales (17) des segments (3a, 3b, 3c) traversées par les vis de mise sous tension, de préférence soudées, sont soutenues par des plaques soudées d'appui et de rigidification (18).

4. Dispositif selon l'une quelconque des revendications 1 à 3, **caractérisé en ce que** le cerclage d'étranglement inférieur (3) présente un diamètre légèrement ou un peu plus grand que le cerclage d'étranglement supérieur (4).

5. Dispositif selon l'une quelconque des revendications 1 à 4, **caractérisé en ce que**, aux cerclages d'étranglement (3, 4) sont fixés des consoles (19) légèrement en surplomb, en vue du vissage depuis le chemisage intérieur (6) de couronnes annulaires supérieure et inférieure (8, 9) soutenues l'une contre l'autre par des plaques de rigidification (7) rigidifiées depuis le chemisage intérieur (6).

6. Dispositif selon la revendication 5, **caractérisé en ce que**, aux cerclages d'étranglement sont soudés des éléments d'appui (20) en forme de plaques s'étendant dans des plans verticaux radiaux et auxquels sont fixées les cornières (21) constituant les consoles d'appui.

7. Dispositif selon la revendication 1, **caractérisé en ce que** le mât d'antenne est réalisé en béton armé.
